# EUROPÄISCHE PATENTSCHRIFT

(11) **EP 0 233 542 B1**
(45) Veröffentlichungstag und Bekanntmachung des Hinweises auf die Patenterteilung: **06.09.1989**
(21) Anmeldenummer: 87101449.4
(22) Anmeldetag: 03.02.1987
(51) Int. Cl.: G03B 42/04

(54) **Vorratsmagazin für Blattfilmstapel**
Stock magazine for stacks of film sheets
Réservoir de stockage pour piles de pellicules en feuilles

(30) Priorität: 14.02.1986 DE 8603909 U
(43) Veröffentlichungstag der Anmeldung: 26.08.1987
(73) Patentinhaber: Agfa-Gevaert AG, 51373 Leverkusen (DE)
(72) Erfinder: Zanner, Johann, D-8025 Unterhaching (DE); Neudecker, Karl, Dipl.-Ing., D-8000 München 90 (DE)

(56) Entgegenhaltungen:
- DE-C- 3 122 582
- DE-C- 3 122 583
- DE-C- 3 405 423
- DE-U- 7 725 804
- US-A- 3 870 889
- US-A- 3 891 854
- US-A- 3 961 760
- US-A- 4 047 193

## Beschreibung

Die Erfindung betrifft ein Vorratsmagazin zum Einsetzen in eine Vorrichtung zum Entnehmen einzelner Blattfilme, vorzugsweise Röntgenblattfilme, in das Blattfilme als Stapel in einer lichtdichten, vorzugsweise an einer Aufreißlasche bei geschlossenem Vorratsmagazin an einer Seite zu öffnenden Umhüllung einlegbar sind, wobei das Vorratsmagazin aus einer oben zumindest teilweise offenen, durch einen Deckel verschließbaren Box für den in der Umhüllung befindlichen Stapel besteht und wobei an der der Aufreißlasche gegenüberliegenden Seite der Box eine Aufwickelvorrichtung mit einer von außen antreibbaren Aufwickelwelle zum Einhängen und Aufwickeln einer Aufwickellasche der Umhüllung samt dieser nach dem Verschließen des Vorratsmagazins angeordnet ist.

Vorratsmagazine ähnlicher Art sind beispielsweise bekannt durch die DE-GMS 77 25 804 oder die DE-PS 34 05 423. Bei derartigen bekannten Magazinen ist es nicht möglich, nach deren Verschließen zu erkennen, ob die Umhüllung tatsächlich so weit vom Stapel entfernt ist, daß die einzelnen Filmblätter vom Stapel abgenommen werden können.

Der Erfindung liegt daher die Aufgabe zugrunde, ein Vorratsmagazin der eingangs genannten Art so auszubilden, daß erkennbar ist, ob die Umhüllung auf die Aufwickelwelle bei deren Drehung aufgewickelt wird.

Diese Aufgabe wird erfindungsgemäß gelöst durch die Merkmale des ersten Anspruchs. Weitere vorteilhafte Merkmale der Erfindung sind den Unteransprüchen entnehmbar.

Die Erfindung wird anhand von Zeichnungen näher erläutert. Es zeigen
Fig. 1 eine perspektivische Prinzipdarstellung eines erfindungsgemäßen Vorratsmagazins im geschlossenen Zustand,
Fig. 2 das Magazin nach Figur 1 im teilweise geöffneten Zustand,
Fig. 3 einen vergrößerten, abgebrochenen Schnitt durch den erfindungswesentlichen Teil des Magazins nach Figur 1 gemäß der Schnittlinie 111-111,
Fig. 4 eine abgebrochene Draufsicht auf die Betrachtungsfenster nach Figur 1 und Figur 3 aufweisende Magazinfläche.

Es sind Vorrichtungen zum Ent- und Beladen von Röntgenblattfilmkassetten bekannt, die Schubladen zum Einsetzen von Vorratsmagazinen 2 für Blattfilmstapel verschiedener Formate aufweisen. Die Blattfilmstapel wurden dabei bisher in einer Dunkelkammer ihren lichtdichten Umhüllungen entnommen, in ein Vorratsmagazin 2 eingelegt und dann im geschlossenen Magazin in die entsprechende Schublade der Vorrichtung eingesetzt. Das Magazin wird dicht darin eingeschlossen und geöffnet, so daß bei Bedarf einem Filmstapel der benötigten Blattgröße ein Blatt von oben entnommen und in eine zuvor entleerte Kassette eingeführt werden kann. In einer bekannten derartigen Vorrichtung nach der DE-PS 31 22 583 wurden bereits Vorratsmagazine verwendet, die aus einer oben nur teilweise offenen Box 2a und einem als Schieberrohr 2b ausgebildeten Deckel gemäß der DE-PS 31 22 582 bestanden. Die Eingabeöffnung der Box 2a liegt dabei der in Eingaberichtung 3 des Magazins 2 in die Vorrichtung liegenden Stirnseite 2h der Box 2a benachbart. Die Eingabeöffnung ist nur so groß, daß ein Filmstapel in die Box 2a einsetzbar und darin positionierbar ist und daß sie im vorgeschobenen Zustand des Schieberrohrs 2b durch dieses lichtdicht verschließbar ist. Die in Eingaberichtung 3 rückwärtige Magazinstirnseite 2d ist bei den bekannten Magazinen 2 fest an der Box 2a angebracht und als Griffteil zum Einschieben des Magazins 2 in die Vorrichtung 1 und zum Entnehmen aus ihr ausgebildet.

Um nun ein Magazin 2 als Tageslichtmagazin, also zum Einlegen eines Filmstapels samt dessen lichtdichter Umhüllung 4 und zum Entfernen der Umhüllung 4 vom Filmstapel nach dem Schließen des Magazins 2 verwenden zu können, ist die rückwärtige Magazinstirnseite 2d als abklappbare, in ihrem angeklappten Zustand lichtdicht schließende Rückwand ausgebildet. Unmittelbar hinter ihr im Innern der Box 2a ist eine Aufwickelwelle 6 an den Seitenwänden der Box 2a bzw. der Rückwand 2d gelagert. Sie weist Klammern 7 auf, mit denen eine aufwickellasche 4a einer neu eingelegten Umhüllung 4 an der Aufwickelwelle 6 fest klemmbar ist. Die Aufwickelwelle 6 kann direkt oder über Zahnräder mit einer lichtdicht aus der Rückwand 2d nach außen geführten Aufwickelkurbel 10 gekuppelt sein. Letztere kann ein klappbares, nicht gezeigtes Gelenk aufweisen, so daß sie in die in Figur 1 gezeigte Funktionsstellung oder in eine in eine Vertiefung 2e der Rückwand 2d eingeschwenkte Nichtgebrauchslage schwenkbar ist. Letztere Nichtgebrauchslage soll sie beim Einsetzen des Magazins 2 in die Vorrichtungs 1 einnehmen. Das Magazin 2 nach den Figuren ist so ausgebildet, daß an der in Einschubrichtung 3 schauenden Stirnkante 2g des Schieberdeckels 2b oberhalb der Eingabeöffnung eine Abreißleiste angebracht ist.

Im folgenden wird nun die Funktionsweise des gezeigten Ausführungsbeispiels eines erfindungsgemäßen Vorratsmagazins 2 zum besseren Verständnis der Erfindung beschrieben. Zur Wiederbeladung eines leeren Magazins 2 werden sowohl die Eingabeöffnung durch Öffnen des Schieberdeckels 2b als auch die Aufwickelwelle 6 durch Öffnen der Rückwand 2d freigelegt. Dann werden von der Aufwickelwelle 6 die dort aufgewickelte Umhüllung 4 des bereits entnommenen Filmstapels abgezogen und aus der Box ein unter dem entleerten Stapel vorgesehener Versteifungs- und Haltekarton entnommen. Letzterer weist an der Rückseite einen hochstehenden Anschlag auf. Der Haltekarton (^{*}) samt Anschlag dient dazu, beim Abziehen der Hülle 4 vom Stapel in einem geschlossenen Magazin 2 eine Verschiebung des Stapels oder einzelner seiner Blätter durch Mitnahme durch die Umhüllung zu verhindern. Dann wird ein neuer Filmstapel samt Umhüllung 4 durch die Eingabeöffnung in die Box 2a eingelegt, wobei die Aufwickellasche 4a bis in den Bereich derAufwickelwelle 6 geführt und an der Aufwickelwelle 6 mittels der Klammern 7 festgeklemmt wird. Der in Einschubrichtung 3 des Magazins 2a in die Vorrichtung 1 stirnseitige Verschlußlappen 4b der Umhüllung soll bei geschlossenem Magazin 2 auf einfache Weise abreißbar sein und wird deshalb als Aufreißlasche 4b bezeichnet. Diese Aufreißlasche 4b also wird bei geöffnetem Magazin 2 so gelegt, daß sie nach dem Schließen des Magazins zwischen der Abreißleiste und der Oberfläche der Boxstirnseite 2h aus dem Magazin vorschaut. Diese Stellung ist in den Figuren 1 und 2 gezeigt. Dann wird die Kurbel 10 ausgeschwenkt und auch die Rückwand 2d geschlossen, vgl. Figuren 1 und 2. Schließlich wird mittels und längs der Abreißleiste die Aufreißlasch 4b von Hand abgetrennt. Somit ist die Umhüllung 4 in dem geschlossenen Magazin 2 stirnseitig geöffnet, so daß sie nun auch ohne merklichen Kraftaufwand nach hinten abgezogen werden kann. Daher wird nun die Kurbel 10 bewegt, wodurch die Welle 6 gedreht wird. Dabei werden Aufwickellasche 4a und Umhüllung 4 vorzugsweise völlig auf die Welle 6 aufgewickelt. Nun wird das neu beladene Magazin in das entsprechende Fach der Vorrichtung eingesetzt.

Bei dem insoweit beschriebenen Magazin 2 ist es nun nicht möglich zu erkennen, ob die Aufwicklung der Umhüllung auf die Aufwickelwelle 6 und damit das Abziehen der Umhüllung 4 vom Stapel tatsächlich ordnungsgemäß stattgefunden hat. Es wäre beispielsweise nicht erkennbar, wenn sich beim Drehen der Kurbel 10 die Laschen 4a von der Aufwickelwelle 6 gelöst hätten und die Umhüllung nicht von Stapel abgezogen worden wäre, was zu erheblichen Funktionsstörungen in der Vorrichtung zum Ent- und Beladen der Filmkassetten führend wurde. Daher wird nun eine erfindungsgemäße Anzeigevorrichtung zum Anzeigen eines ordnungsgemäßen Aufwickelns der Umhüllung auf die Aufwickelwelle 6 beschrieben.

Das Prinzip dieser Anzeigevorrichtung beruht darauf, daß ein lichtdicht geführtes, radial zur Aufwickelwelle 6 bewegliches Abtastglied 15 an der Aufwickelwelle federnd anliegt. Nimmt nun der Durchmesser der Aufwickelwelle 6 infolge der darauf aufgewickelten Umhüllung 4 zu, so wird das Abtastglied 15 radial von der Aufwickelwelle 6 nach außen gedrückt. Diese Bewegung kann nun direkt oder über ein mit dem Abtastglied 15 gekoppeltes Anzeigeglied 16 in einem Betrachtungsfenster 17 angezeigt werden. Das Betrachtungsfenster 17 ist in dem Magazinteil anzuordnen, in dem die Aufwickelwelle 6 gelagert ist, gemäß dem gezeigten Ausführungsbeispiel also an der aufklappbaren Rückwand 2d.

Dabei muß zwischen dem Betrachtungsfenster 17 bzw. dem Wandteil, in dem das Betrachtungsfenster 17 angeordnet ist, und der Aufwickelwelle 6 eine lichtdichte Zwischenwand 2i vorgesehen sein, durch die das Abtastglied 15 lichtdicht und beweglich hindurchgeführt ist. Hierzu können alle bekannten, geeigneten lichtdichten Durchführungen, wie Labyrinthstufen oder Dichtringe aus Filz oder Kunststoff, verwendet werden, so daß auf die lichtdichte Lagerung nicht weiter eingegangen wird.

Gemäß dem gezeigten Ausführungsbeispiel ist das Betrachtungsfenster 17 in der rückwärtigen Magazinstirnseite bzw. der Rückseite der Rückwand 2d angeordnet. Das Abtastglied ist als ein durch die zur Rückseite parallele Zwischenwand 2i lichtdicht hindurchgeführter, hierzu senkrecht beweglicher Stift 15 ausgeführt. Als Anzeigeglied 16 dient ein Sektor einer dünnen Trommel, der um eine zur Stiftachse und zur Achse der Aufwickelwelle 6 senkrechte Achse 18 um ein ausreichendes Winkelstück drehbar ist. Eine im wesentlichen radiale Begrenzung 16a des Trommelsektors 16 weist eine vorstehende Nocke 16b auf, die am der Aufwickelwelle 6 abgewandten Ende 15a des Abtaststiftes 15 unter der Wirkung einer Feder 19 anliegt. Die andere im wesentlichen radiale Begrenzung 16c des Trommelsektors 16 weist eine Stufe 16d mit einem Lager- und Führungszapfen 16e für die als Schraubenfeder ausgebildete Feder 19 auf. Ein weiterer Lager- und Führungszapfen 2k für die Feder 19 ist an der dem Betrachtungsfenster 17 zugewandten Seite der Zwischenwand 2i vorgesehen. Beide Lager-und Führungszapfen 16e und 2k greifen von beiden Stirnseiten in die Schraubenfeder 19 ein und führen und lagern diese hierdurch.

Damit nun der Trommelsektor 16 geführt und ein Anschlag für die Feder 19 vorhanden ist, ist die Innenseite des das Betrachtungsfenster 17 aufweisenden Wandteiles der Rückwand 2d ein Stück weit als zur Mantelfläche des Trommelsektors 16 komplementäres Außenlagerteil 2f ausgebildet, in dem die Mantelfläche des Trommelsektors 16 hin- und hergleiten kann. Die radiale Begrenzung 16c des Trommelsektors 16 steht dabei radial über die Mantelfläche vor und bildet hierdurch zusammen mit der radialen Begrenzung des Lagerteiles 2f einen Anschlag 16f.

Im Ausgangsstand vor dem Einlegen eines Filmpacks liegen die Nocke 16b unter der Wirkung der Feder 19 am Abtaststift 15 und dieser an der Aufwickelwelle 6 an. Werden eine Umhüllung 4 mit ihren Befestigungslaschen 4a an der Aufwickelwelle 6 befestigt, vgl. Figur 2, die Rückwand 2d geschlossen und die Kurbel 10 gedreht, so wird normalerweise die Umhüllung 4 auf die Aufwickelwelle 6 aufgewickelt. Durch die Zunahme des Wickeldurchmessers wird der Abtaststift 15 nach außen gedrängt und dreht den Trommelsektor 16 entgegen dem Uhrzeigersinn. Diese Bewegung kann als Anzeige für ein ordnungsgemäßes Aufwickeln der Umhüllung 4 im Betrachtungsfenster 17 beobachtet werden. Es kann hierzu zweckmäßig sein, daß die Trommelmantelfläche parallel zu den Mantellinien ein Strichmuster oder längs ihres Umfanges eine Skala aufweist, so daß die Bewegung des Trommelsektors 16 bzw. das völlige Abziehen der Umhüllung 4 vom Filmstapel gut erkennbar ist.

Wenn das Betrachtungsfenster nicht gemäß Figur 3 in der Rückseite der Rückwand 2d, sondern in einem hierzu senkrechten oberen oder unteren Wandteil der Rückwand 2d, jedoch wiederum außerhalb der Zwischenwand 2i oberhalb des Endes 15a des Stiftes 15 angeordnet ist, kann auch der Stift 15 selbst als Anzeigemittel verwendet werden. Er müßte dann entsprechend länger sein und beispielsweise eine Skala längs seiner Längsausdehnung aufweisen. Die Andruckfeder könnte dabei dann einfach als Druckfeder zwischen dem Stiftende 15a und der rückwärtigen Stirnseite der Rückwand 2d eingespannt sein.

## Patentansprüche

1. Vorratsmagazin zum Einsetzen in eine Vorrichtung zum Entnehmen einzelner Blattfilme, vorzugsweise Röntgenblattfilme, in das Blattfilme als Stapel in einer lichtdichten, vorzugsweise an einer Aufreißlasche bei geschlossenem Vorratsmagazin an einer Seite zu öffnenden Umhüllung einlegbar sind, wobei das Vorratsmagazin aus einer oben zumindest teilweise offenen, durch einen Deckel verschließbaren Box für den in der Umhüllung befindlichen Stapel besteht und wobei an der der zu öffnenden Seite der Umhüllung gegenüberliegenden Seite der Box eine Aufwickelvorrichtung mit einer von außen antreibbaren Aufwickelwelle zum Einhängen und Aufwickeln einer Aufwickellasche der Umhüllung samt dieser nach dem Verschließen des Vorratsmagazins angeordnet ist, dadurch gekennzeichnet, daß an der Aufwickelwelle (6) im Bereich von aufzuwickelnden Aufwickellaschen (4, 4a) ein radial bewegbares Abtastglied (15) federnd anliegt, daß das Glied (15) oder ein damit gekoppeltes Anzeigeteil (16) in einem Betrachtungsfenster (17) an dem die Aufwickelwelle (6) tragenden Teil des Vorratsmagazins (2) sichtbar ist und daß zwischen der Aufwickelwelle (6) und dem Betrachtungsfenster (17) Lichtabdichtungen (2i) angeordnet sind.

2. Vorratsmagazin nach Anspruch 1, dadurch gekennzeichnet, daß das bewegbare Abtastglied (15) ein radial gegen die Aufwickelwelle (6) bzw. die darauf aufzuwickelnde Umhüllung (4) drückbarer Stift ist.

3.Vorratsmagazin nach den Ansprüchen 1 und 2, dadurch gekennzeichnet, daß an dem der Aufwickelwelle (6) abgewandten Ende (15a) des Stiftes (15) eine Nocke (16b) einer Radialfläche (16a) eines als Anzeigeteil dienenden drehbaren Anzeigetrommelsektors (16) anliegt und daß an der anderen Radialfläche (16c) des Trommelsektors (16) an einer Stufe (16d) eine gemeinsame Andruckfeder (19) für den Trommelsektor (16) und den Stift (15) anliegt.

4. Vorratsmagazin nach einem der vorhergehenden Ansprüche, dadurch gekennzeichnet, daß der das Betrachtungsfenster (17) aufweisende Teil des Vorratsmagazins (2) nahe den Rändern des Betrachtungsfensters (17) eine zu der Außenform des Trommelsektors (16) komplementäre, eine Lagerung und Führung für den Trommelsektors (16) bildende Mulde (2f) aufweist.

5. Vorratsmagazin nach Anspruch 4, dadurch gekennzeichnet, daß an einer Radialfläche (16c) des Trommelsektors (16) ein sich an einer Radialkante der Mulde (2f) abstützender Anschlag (16f) vorsteht.

6. Vorratsmagazin nach einem der vorhergehenden Ansprüche, dadurch gekennzeichnet, daß die Lichtabdichtung durch eine zwischen dem Betrachtungsfenster (17) und der Aufwickelwelle (6) vorgesehene Wand (2i) gebildet ist, in der der Stift (15) lichtdicht verschiebbar gelagert ist und an der ein Ende der Andruckfeder (19) abgestützt und geführt ist.

7. Vorratsmagazin nach Anspruch 6, dadurch gekennzeichnet, daß die Andruckfeder durch eine Schraubenfeder (19) gebildet ist, in die an der Zwischenwand (2i) und an der anderen Radialfläche (16c, 16d) des Trommelsektors (16) angebrachte Lager- und Führungszapfen (2k bzw. 16e) eingreifen.

## Claims

1. Supply magazine for insertion in a device for extracting individual sheet films, in particular X-ray sheet films, in which magazine sheet films can be placed in the form of a stack inside a lightproof wrapping which is preferably to be opened on one side with the aid of a tear-open flap when the supply magazine is closed, the supply magazine consisting of a box for the stack contained in the wrapping, which box is at least partly open at the top and can be closed with a lid, and a winding device being arranged on the side of the box opposite the side of the wrapping to be opened, which winding device has a winding shaft, which can be driven from the outside, for gripping and winding a winding flap of the wrapping as well as the wrapping itself when the supply magazine has been closed, characterised in that a radially movable sensing member (15) rests flexibly against the winding shaft (6) in the region of winding flaps (4, 4a) to be wound on, in that the member (15) or an indicating element (16) coupled thereto is visible through an observation window (17) in the part of the supply magazine (2) carrying the winding shaft (6) and in that light- sealing means (2i) are arranged between the winding shaft (6) and the observation window (17).

2. Supply magazine according to Claim 1, characterised in that the movable sensing member (15) is a pin which can be pressed radially against the winding shaft (6) or the wrapping (4) to be wound thereon.

3. Supply magazine according to Claims 1 and 2, characterised in that a cam (16b) of one of the radial surfaces (16a) of a rotatable indicator drum sector (16) serving as an indicating element rests against the end (15a) of the pin (15) turned away from the winding shaft (6) and in that a joint pressure spring (19) for the drum sector (16) and the pin (15) rests against a step (16d) on the other radial surface (16d) of the drum sector (16).

4. Supply magazine according to one of the preceding claims, characterised in that the part of the supply magazine (2) containing the observation window (17) has a depression (2f) near the edges of the observation window (17), which depression is complementary to the external shape of the drum sector (16) and forms a support and a guide for the drum sector (16).

5. Supply magazine according to Claim 4, characterised in that a stop (16f) resting against one of the radial edges of the depression (2f) projects from one of the radial surfaces (16c) of the drum sector (16).

6. Supply magazine according to one of the preceding claims, characterised in that the light- sealing means consists of a wall (2i) provided between the observation window (17) and the winding shaft (6), in which wall the pin (15) is arranged so that it can be moved in a lightproof manner and against which wall one of the ends of the pressure spring (19) is supported and guided.

7. Supply magazine according to Claim 6, characterised in that the pressure spring consists of a helical spring (19), into which supporting and guiding lugs (2k and 16e, respectively) attached to the intermediate wall (2i) and to the other radial surface (16c, 16d) of the drum sector (16), protrude.

## Revendications

1. Magasin à introduire dans un dispositif pour y prélever individuellement des films en feuilles, de préférence des films en feuilles pour rayons X, magasin dans lequel on peut placer les films en feuilles en pile dans un emballage étanche à la lumière et à ouvrir d'un côté, de préférence par une patte à déchirer, le magasin étant fermé, étant précisé que le magasin est constitué d'une boite, au moins partiellement ouverte en haut et obturable par un couvercle, pour la pile qui se trouve dans l'emballage, et étant précisé que, du côté de la boîte opposé au côté de l'emballage à ouvrir, est disposé un mécanisme d'enroulement comportant un axe d'enroulement, qui peut être entrainé de l'extérieur, pour accrocher et enrouler une patte à enrouler de l'emballage, ainsi que cet emballage lui-même, après fermeture du magasin, caractérisé en ce que contre l'axe d'enroulement (6), dans la zone des pattes (4, 4a) à enrouler, s'appuie élastiquement un organe de détection (15) mobile radialement; en ce que l'organe (15), ou une pièce à afficher (16) couplée avec lui, est visible dans une fenêtre d'observation (17) sur la partie du magasin (2) qui porte l'axe d'enroulement (6); et en ce qu'entre l'axe d'enroulement (6) et la fenêtre d'observation (17) sont disposées des garnitures d'étanchéité à la lumière (2i).

2. Magasin selon la revendication 1, caractérisé en ce que l'organe de détection mobile (1 5) est une goupille qui peut s'appuyer radialement contre l'axe d'enroulement (6) ou contre l'emballage (4) qui doit s'y enrouler.

3. Magasin selon la revendication 1 et 2, caractérisé en ce que contre l'extrémité (15a) de la goupille (15) opposée à l'axe d'enroulement (6), s'appuie un bossage (16b) d'une surface radiale (16a) d'un secteur (16) de tambour tournant d'affichage servant de pièce à afficher; et en ce que contre l'autre surface radiale (16c) du secteur (16) de tambour, à un gradin (16d), s'appuie un ressort de compression commun (19) pour le secteur de tambour (16) et pour la goupille (15).

4. Magasin selon l'une des revendications précédentes, caractérisé en ce que la partie du magasin (2) qui présente la fenêtre d'observation (17) présente, près des bords de la fenêtre d'observation (17), une cuvette (2f) complémentaire de la forme extérieure du secteur (16) de tambour, servant de portée de guidage pour le secteur (16) de tambour.

5. Magasin selon la revendication 4, caractérisé en ce qu'à une surface radiale (16c) du secteur (16) de tambour vient en saillie une butée (16f) qui s'appuie contre une arête radiale de la cuvette (2f).

6. Magasin selon l'une des revendications précédentes, caractérisé en ce que la garniture d'étanchéité à la lumière est formée par une paroi (2i) qui est prévue entre la fenêtre d'observation (17) et l'axe d'enroulement (6), dans laquelle porte, avec liberté de coulissement et étanchéité à la lumière, la goupille (15) et contre laquelle s'appuie et est guidée une extrémité du ressort de compression (19).

7. Magasin selon la revendication 6, caractérisé en ce que le ressort de compression est formé par un ressort hélicoïdal (19) dans lequel viennent s'ajuster des tétons (2k ou 16e), servant de portée et de guidage et rapportés sur la paroi intermédiaire (2i) et sur l'autre surface radiale (16c, 16d) du secteur (16) de tambour.
